# EUROPÄISCHE PATENTSCHRIFT

(11) **EP 2 242 962 B1**
(45) Veröffentlichungstag und Bekanntmachung des Hinweises auf die Patenterteilung: **26.08.2020**
(21) Anmeldenummer: 08700535.1
(22) Anmeldetag: 31.01.2008
(51) Int. Cl.: F25B 29/00, F24F 3/08

(54) **MODULARE KLIMATECHNISCHE ANLAGE SOWIE VERFAHREN ZU DEREN BETRIEB**
MODULAR CLIMATE CONTROL SYSTEM AND METHOD FOR THE OPERATION THEREOF
DISPOSITIF DE CLIMATISATION MODULAIRE ET PROCÉDÉ D'UTILISATION

(43) Veröffentlichungstag der Anmeldung: 27.10.2010
(73) Patentinhaber: Meister, Remo, 3658 Merligen (CH)
(72) Erfinder: Meister, Remo, 3658 Merligen (CH)
(74) Vertreter: Rentsch Partner AG
(86) Internationale Anmeldenummer: PCT/CH2008/000030
(87) Internationale Veröffentlichungsnummer: WO 2009/094788

(56) Entgegenhaltungen:
- EP-A- 1 072 849
- WO-A-86/00977
- WO-A-89/06774
- WO-A-03/012350
- WO-A-2004/020918
- WO-A-2005/075908
- US-A- 4 402 190
- US-A- 4 483 152

## Beschreibung

Es ist seit längerem bekannt (US-B 1-6,185,946), in Klimaanlagen eine Mehrzahl von gleichartigen Untersystemen parallel zu schalten und arbeiten zu lassen, um den Gesamtwirkungsgrad der Anlage zu steigern, wobei während des Betriebs je nach den Erfordernissen Untersysteme an- oder abgeschaltet werden. Über die Art der Parallelschaltung werden im Einzelnen keine weiteren Aussagen gemacht.

Es ist weiterhin eine Vorrichtung zum Temperieren einer Flüssigkeit bekannt (DE-93 19 004U), bei der eine Mehrzahl von aneinander anbaubaren, jeweils eine Kältemaschine enthaltenden Kühleinheiten vorhanden sind, wobei der Vor- und Rücklaufweg für die zu temperierende Flüssigkeit stückweise durch die einzelnen Kühleinheiten zusammengesetzt wird. Entsprechend ist es unmöglich, die Anlage zu erweitern oder eine Kühleinheit auszutauschen, ohne den Betrieb der Gesamtanlage einzustellen. Dasselbe gilt auch für die in der DE-A1-36 13 535 offenbarte modulare Behandlungsvorrichtung für Fluide.

Aus der EP-A2-1 072 849 ist eine Kälteanlage mit indirektem Kühlsystem bekannt, bei dem eine Mehrzahl von eigenständigen Primärmodulen einen Primärkreislauf bilden, der mit entsprechenden Sekundärkreisläufen verbunden ist. Die Primärmodule werden in einem die Primärmodule aufnehmenden Rahmen angeordnet und über ein auf die Primärmodule abgestimmtes Anschlusssystem an den Sekundärkreislauf bzw. die Sekundärkreisläufe angeschlossen. Das Anschlusssystem umfasst einerseits die Stromversorgung und andererseits einfach handhabbare Anschlussstellen an den jeweiligen Vor- und Rücklauf des Sekundärkreislaufs. Damit wird erreicht, dass die kältetechnischen Einrichtungen in den (gekapselten) Primärmodulen konzentriert sind, und die übrigen Anschluss- und Wartungsarbeiten von kältetechnisch nicht geschultem Personal durchgeführt werden können. Über die konstruktive Ausgestaltung des Anschlusssystems und der Sekundärkreisläufe werden keine näheren Angaben gemacht.

Aus der WO-A1-1986/000977 ist eine modulare Kälteanlage bekannt, bei der die Module jeweils einzelne Rohrstücke umfassen, die nach dem Zusammenbau durch Rohrkupplungen miteinander zu einer durchgehenden Leitung beziehungsweise verbunden werden müssen. Dies besagt nichts anderes, als dass beim Herausnehmen eines Moduls die Sammelleitungen zwangsweise unterbrochen und die Lücken durch eingesetzte Überbrückungsleitungen geschlossen werden müssen. Dies kann jedoch naturgemäss nicht bei laufender Anlage geschehen.

Aus der WO-A1-2004/020918 des Anmelders ist schliesslich eine klimatechnische Anlage bekannt, bei der durch Modulbauweise (Kältesätze), Frequenzregelung der Kältemittelverdichter, Parallelschaltung der Kältemittelverdichterkreisläufe, Zweistufenverdampfung mit interner Flüssigkeitsunterkühlung und Saugdampfüberhitzung, Zwei- oder Mehrstufenunterkühlung, Verlagerung und Speicherung der Kälteenergie von Zeiten mit wenig Bedarf nach Zeiten mit hohem Bedarf, integrierte Abwärmenutzung, Kaskaden- und Notbetrieb auf Modul-, Anlagen- oder Systemebene besondere Vorteile bzgl. Betriebssicherheit, Betriebskosten, Unterhaltskosten, einfacher Anlagentechnik, einfacher Leistungsanpassung an benötigte Kälteleistung (Ausbauetappen) und einfache und flexible Anpassung an mögliche Abwärmenutzungen erzielt werden. Auch hier werden über die konstruktive Ausgestaltung des Gesamtsystems keine näheren Angaben gemacht.

Es ist Aufgabe der Erfindung, eine modular aufgebaute klimatechnische Anlage zu schaffen, die sich einfach und ohne Schwierigkeiten in normalen Räumen aufbauen lässt, sich leicht an unterschiedliche klimatechnische Anforderungen anpassen lässt, und insbesondere einen Austausch von Modulen bzw. ein Hinzufügen von weiteren Modulen bei laufendem Betrieb ermöglicht, sowie ein Verfahren zu deren Betrieb anzugeben.

Die Aufgabe wird durch die Gesamtheit der Merkmale der Ansprüche 1, 18 und 19 gelöst.

Wesentlich für die Erfindung ist, dass für mehrere Module ein aus Sammelrohren aufgebauter, gemeinsamer Kollektor vorgesehen ist, an welchen die Module lösbar angeschlossen sind, und der die Module mit dem jeweiligen gemeinsamen Sekundärkreis verbindet. Der Kollektor bildet eine eingeständige Einheit, die einen oder mehrere vollständige Sekundärkreisläufe zur Verfügung stellt, an die bei Bedarf Module angeschlossen oder abgehängt werden können, ohne dass die Sekundärkreisläufe unterbrochen oder beeinträchtigt werden.

Die Erfindung zeichnet sich weiterhin dadurch aus, dass sich der Kollektor mit seinen Sammelrohren horizontal in einer Längsrichtung erstreckt, dass am Kollektor in der Längsrichtung eine Reihe von Aufnahmeräumen zur Aufnahme von Modulen vorgesehen sind, dass die Sammelrohre oberhalb der Aufnahmeräume über mehrere Aufnahmeräume durchgehend ausgebildet sind, und dass zum Anschluss der Module an die Sammelrohre im Bereich eines Aufnahmeraumes jeweils entsprechende Abgänge an den Sammelrohren vorgesehen sind. Hierdurch ergibt sich auf besonders einfache Weise die Möglichkeit, mehrere Kollektoren hintereinander zu schalten, wenn noch mehr Module in die Anlage mit einbezogen werden sollen. Dazu können die Kollektoren insbesondere aneinanderreihbar ausgebildet sein.

Gemäss einer anderen Ausgestaltung umfasst der Kollektor ein sich in der Längsrichtung erstreckendes, auf dem Boden stehendes Rahmengestell, in welchem die Aufnahmeräume zur Aufnahme der Module frei gelassen sind, wobei die Sammelrohre am Rahmengestell befestigt sind. Insbesondere sind die Sammelrohre im Rahmengestell oberhalb der Aufnahmeräume zur Aufnahme der Module gelagert, wobei die Sammelrohre im Rahmengestell in mehreren übereinander liegenden Ebenen gelagert sind. Dies erlaubt einen einfachen Einbau bzw. Austausch der Module, ohne dass Befestigungen an der Decke oder anderweitig im zugehörigen Raum notwendig sind.

Vorzugsweise weist der Kollektor pro Sekundärkreis jeweils zwei Sammelrohre für den Vorlauf bzw. Rücklauf des zugehörigen Sekundärmediums auf, wobei die Sammelrohre für den Vorlauf und die Sammelrohre für den Rücklauf auf unterschiedlichen Ebenen gelagert sind.

Eine andere Ausgestaltung der Erfindung zeichnet sich dadurch aus, dass jedem der Module wenigstens ein, Regelmittel, insbesondere Regelventile, enthaltender Regelkreis zugeordnet Schaltschränke vorzugsweise jeweils am zugehörigen Modul befestigt sind. Ist der Schaltschrank am Modul befestigt, kann er mit Vorteil mit dem Modul zusammen als eine vorgefertigte und verdrahtete Einheit ausgeliefert werden. Fällt ein Modul aus, kann der Schaltschrank vor Entfernung des Moduls vom Modul abgebaut und provisorisch an den Kollektor gehängt werden.

Zur elektrischen Verbindung zwischen den Modulen und den zugehörigen Schaltschränken ist jeweils wenigstens ein Steuerkabel und ein Anschlusskabel vorgesehen ist, und dass zumindest die Verbindung mit dem Steuerkabel steckbar ausgebildet ist., um den Einbau und Ausbau eines Moduls zu vereinfachen. Alle Kabel zu den Systemkreisen (Pumpen, Ventile, Frequenzumformer, etc.) und das Kabel von dem Hauptverteiler (Vorsicherung) zum Schaltschrank werden vorzugsweise fest verdrahtet. Ebenso wird das Anschlusskabel vom Schaltschrank zum Verdichter aus Gründen der Einfachheit nicht steckbar ausgeführt, obgleich es grundsätzlich mittels Stecker verbunden werden könnte.

Eine andere Ausgestaltung ist dadurch gekennzeichnet, dass jedes der Module in seinem Kreislauf wenigstens einen Verdichter, ein, insbesondere steuerbares, Einspritzventil, einen Verdampfer und einen Kondensator umfasst, und dass die Aussenabmessungen der Module so gewählt sind, dass sie durch jede Tür mit einem freien Durchgang von 80 cm transportierbar sind. Zusätzlich kann eines oder mehrere Module einen interne Wärmetauscher IWT und ggf. einen Stabilisator aufweisen. Auch kann eines oder mehrere Module zusätzlich einen Enthitzer und/oder einen Unterkühler aufweisen.

Das eine erfindungsgemäss Verfahren zum Betrieb der modularen klimatechnischen Anlage ist dadurch gekennzeichnet, dass nach dem Ausfall eines der Module bei laufendem Betrieb die hydraulischen Verbindungen des ausgefallenen Moduls zum Kollektor unterbrochen, das Modul vom Kollektor abgehängt und durch ein neues Modul gleicher Art ersetzt, das neue Modul an den Kollektor angeschlossen und die hydraulischen Verbindungen zum Kollektor wiederhergestellt werden.

Das andere erfindungsgemässe Verfahren zum Betrieb der modularen klimatechnischen Anlage ist dadurch gekennzeichnet, dass zur Veränderung der Charakteristik oder Leistung der Anlage bei laufendem Betrieb die hydraulischen Verbindungen eines ausgewählten Moduls zum Kollektor unterbrochen, das Modul vom Kollektor abgehängt und durch ein neues Modul anderer Art oder Leistung ersetzt, das neue Modul an den Kollektor angeschlossen und die hydraulischen Verbindungen zum Kollektor wiederhergestellt werden, oder ein zusätzliches Modul an den Kollektor angeschlossen wird.

Die Erfindung soll nachfolgend anhand von Ausführungsbeispielen im Zusammenhang mit der Zeichnung näher erläutert werden. Es zeigen
- Fig. 1: das stark vereinfachte Blockschaltbild eines an sich bekannten Kältemoduls;
- Fig. 1a: ein zu Fig. 1 vergleichbares Kältemodul mit zusätzlichem Stabilisator;
- Fig. 2: den Anschluss eines vereinfachten Kältemoduls ähnlich Fig. 1 an einen Kollektor gemäss einem Ausführungsbeispiel der Erfindung;
- Fig. 3: den Anschluss einer Vielzahl von Kältemodulen an einen Kollektor gemäss einem anderen Ausführungsbeispiel der Erfindung;
- Fig. 4: in der Frontalansicht einen aneinanderreihbaren Kollektor mit zwei eingeschobenen Modulen gemäss einem weiteren Ausführungsbeispiel der Erfindung, wobei die jedem Modul zugeordneten Regelkreise RK nur als Blöcke angedeutet sind;
- Fig. 5: verschiedene Arten von Regelkreisen RK mit und ohne (lokale) Pumpen, wie sie in Fig. 4 zum Einsatz kommen; und
- Fig. 6: in Längsrichtung gesehen die Anordnung aus Fig. 4.

Die hier vorgeschlagene Lösung stützt sich zentral auf die Modultechnik. Die Modularität erstreckt sich dabei durch die gesamte Neuentwicklung und umfasst nach Möglichkeit sämtliche Bereiche. Bei den Kälteerzeugungsmodulen (wie in der WO-A1-2004/020918 früher bereits dargestellt) erstreckt sich die Modularität Ober den Bereich der Systemanwendung: Die gleichartig aufgebauten Module können als Wärmepumpen, Klimaanlagen, Kühlanlagen, Tielkühlanlagen etc. eingesetzt werden (verschiedene Einsatzbedingungen für verschiedene Prozesse sind möglich).

Die Modularität erstreckt sich aber auch über den Bereich der Bauweise: Es werden so oft wie möglich die selben Komponenten eingesetzt. Trotzdem soll auf Anwenderbedürfnisse individuell eingegangen werden können. So kann je nach Prozess und Anwenderwunsch bei identischer Bauweise das Kältemittel geändert werden. Zum Beispiel können die selben Module mit R134a oder R404a oder entsprechend anderen, geeigneten Kältemittel betrieben werden. Dies hat natürlich jeweils auch andere Leistungen, etc. zur Folge. Je nach Wunsch können verschiedene Verdichterfabrikate in die selben Module eingebaut werden, aber auch verschiedene Verdichterbauarten zur Anwendung kommen, wie z.B. Hubkolbenverdichter, Schraubenverdichter, Scrollverdichter, etc..

In Fig. 1 ist in stark vereinfachter Form ein beispielhaftes Modul M einer Kälteanlage wiedergegeben, wie es in der früheren Anmeldung WO-A1-2004,/020918 (siehe die dortige Fig. 4) beschrieben ist Das Modul M dieses Beispiels umfasst einen Kreislauf 11 für ein Kältemittel mit einem Verdichter 12, einem (geregelten) Einspritzventil 13 zum Entspannen des Kältemittels, einem Verdampfer 15 und einem Kondensator 17. Zusätzlich ist ein Interner Wärmetauscher (IWT) 14 vorgesehen, der insbesondere als zweite Verdampfungsstufe arbeiten kann, um den Betrieb zu stabilisieren, wenn mit einer grossen thermischen Länge des Wärmetauschers gearbeitet wird. Des weiteren können optional ein Enthitzer 16 und ein Unterkühler 18 im Kreislauf 11 eingesetzt werden. Wird auf Enthitzer 16 und Unterkühler 18 verzichtet, wird der Kreislauf 11 durch die in Fig. 1 gestrichelt eingezeichneten Verbindungsleitungen 19 und 20 geschlossen. Zusätzlich kann gemäss Fig. 1a zwischen dem Einspritzventil 13 und dem Verdampfer 15 ein Stabilisator 15' eingebaut werden, um den Kältekreislauf noch weiter zu stabilisieren und unerwünschte Regelschwankungen klein zu halten.

Die Sekundärseiten der Wärmetauscher 15,..,18 sind leitungsmässig aus dem Modul M herausgeführt und im einfachsten Fall über Absperrventile V1,..,V8 an in Fig. 1 nicht gezeigten Sekundärkreise angeschlossen, in denen mittels entsprechender Sekundärmedien die ausgetauschte Wärme bzw. Kälte weitergeleitet und genutzt wird. Zum Verdampfer 15 gehört dabei als Sekundärkreis ein Verdampferkreis in dem beispielsweise Sole zu einem Kühlregal oder anderen Kühlstellen geführt wird. Zum Kondensator 17 gehört entsprechend als Sekundärkreis ein Kondensatorkreis, der die beim Kondensieren entstehende Wärme an die Umgebung abführt oder anderweitig nutzt. Diese beiden Sekundärkreise müssen in jedem Fall angeschlossen werden. Sind im Modul M zusätzlich auch noch Unterkühler 18 und Enthitzer 16 eingesetzt, gibt es als zugehörige Sekundärkreise noch einen Unterkühlerkreis und einen Enthitzerkreis.

Gemäss der Erfindung ist nun für mehrere Module ein aus Sammelrohren aufgebauter, gemeinsamer Kollektor vorgesehen, an welchen die Module lösbar angeschlossen sind, und der die Module mit dem jeweiligen gemeinsamen Sekundärkreis verbindet. In Fig. 2 ist diese "Kollektierung" für ein einzelnes Modul M ohne Enthitzer und Unterkühler schematisch dargestellt: Der Kollektor K umfasst mehrere in einer Längsrichtung parallel verlaufende Sammelrohre 21,..,24, die in einem in der Längsrichtung erstreckenden, gemeinsamen Rahmengestell 28 (siehe auch Fig. 4 und 6) untergebracht sind. Zu jedem Sekundärkreis gehört ein Paar von Sammelrohren 21, 22 bzw. 23, 24, die jeweils dem Vor- und Rücklauf im entsprechenden Sekundärkreis dienen. Im Beispiel der Fig. 2 ist das Sammelrohr 21 für den Vorlauf, das Sammelrohr 22 für den Rücklauf im Kondensatorkreis zuständig. Entsprechend ist das Sammelrohr 23 für den Vorlauf, das Sammelrohr 24 für den Rücklauf im Verdampferkreis zuständig. Die Sammelrohre 21,..,24 führen zu in den Figuren nicht dargestellten Anlageteilen, welche die Sekundärkreise jeweils vervollständigen. Sind zusätzlich Enthitzer 16 und Unterkühler 18 vorgesehen, gibt es im Kollektor K Sammelrohre für die zugehörigen Sekundärkreise (in Fig. 6 bezeichnet 41 die beiden Sammelrohre für den Rücklauf im Unterkühler- und Enthitzerkreis, 42 bezeichnet die entsprechenden Sammelrohre für den Vorlauf in beiden Sekundärkreisen).

Der Kollektor K erstreckt sich in Längsrichtung über mehrere Aufnahmeräume (AR, in Fig. 3 gestrichelt eingezeichnet), die in Längsrichtung hintereinander aufgereiht sind und jeweils für die Aufnahme eines der standardisierten Module M ausgelegt sind. In jeden der Aufnahmeräume AR kann bei Bedarf ein Modul M eingeschoben und an die Sammelrohre 21,..,24 angeschlossen werden, um die Kälteleistung des Gesamtsystems zu erhöhen oder (z.B. in Form einer Wärmepumpe) andere thermische oder klimatechnische Funktionen bereitzustellen. Ebenso kann ein in einem Aufnahmeraum stehendes Modul M bei Funktionsausfall oder mangelndem Bedarf von den Sammelrohren 21,..,24 abgehängt und ausgetauscht oder ersatzlos ausgebaut werden. Alle diese Veränderungen im System können vorgenommen werden, ohne dass der Betrieb der mehrere Module M umfassenden Gesamtanlage unterbrochen werden muss. Es ändert sich lediglich der Massenstrom in den Sammelrohren gemäss dem Anteil des betreffenden Moduls am Gesamtsystem.

In Fig. 3 ist im vereinfachten Blockschaltbild eine modulare klimatechnische Anlage 10 gemäss einem Ausführungsbeispiel der Erfindung wiedergegeben. Die Modularität im Systembau basiert im Wesentlichen auf folgenden Modulkomponenten, welche individuell einzeln oder mehrfach an Anwender- oder Prozessbedürfnisse angepasst werden können:
- Rahmengestell (34 in Fig. 4)
- Verdichter 12
- Wärmetauscher 14,..,18 (Wärmetauscherblock)
- Einspritzventil 13
- Kältemittel
- Schaltschrank SS1,..,SSn

Das Konzept, die Verrohrungen, die Isolation, die Sicherheitseinrichtungen, etc, des Moduls M bleiben dabei immer (soweit möglich) gleich.

Die einzelnen Module M1,..,Mn werden zu Systemen (Anlage 10) zusammengebaut (kollektiert), wobei im Weiteren einzelne zusammengebaute Systeme wiederum zu Grosssystemen miteinander verbunden werden können. Je nach Prozessanforderung genügt ein oder mehrere Module, welche zu einem System kollektiert werden. Die einzelnen Module können (müssen aber nicht) in Leistung oder Bauweise identisch sein. Die Systemgrösse ist abhängig vom Sekundärmedium (Wasser, Propylen, Ethylen, etc.), der maximalen Kälte- resp. Wärmeleistung (Kondensationsleistung), der gewünschten oder geforderten Temperaturdifferenz des Sekundärmediums resp. dem geförderten Massenstrom und der damit verbundenen Strömungsgeschwindigkeit. Als Standard für die Sammelrohre 21,..,24 wird dabei vorzugsweise ein Leitungsquerschnitt mit einem Durchmesser von DN 150mm verwendet. Es kann dann eine entsprechende Anzahl Module M mit kleiner Leistung oder eine kleinere Anzahl Module M mit grosser Leistung an einen Kollektor K angebunden werden.

Die einzelnen Module M sind von den äusseren Abmessungen her so ausgelegt, dass sie durch jede Türe mit einem freien Durchgang von 80 cm passen. Damit ist gewährleistet, dass eine Anlage 10 der beschriebenen Art ohne spezielle bauliche Veränderungen in einem "normalen" Raum zusammengebaut werden kann. Entsprechend soll auch der Kollektor in jedem "normalen" Raum aufgebaut werden können. Es wird deshalb eine Bodenabstützung des Kollektors K verwendet (siehe Fig. 4 und 6), welche zusätzlich den Vorteil hat, dass keine Deckeninstallationen notwendig sind und Konflikte mit anderen an der Decke montierten klimatechnischen oder elektrische Einrichtungen vermieden werden. Die maximale Höhe des Kollektors K ist vorzugsweise so begrenzt, dass eine Aufstellung in einem Raum mit einer Raumhöhe von 2,50 Meter möglich ist.

Im Ausführungsbeispiel der Fig. 3 sind mehrere in entsprechenden Aufnahmeräumen AR des Kollektors K untergebrachte Module M1,..,Mn über zugehörige Regelkreise RK an den Kollektor K mit seinen Sammelrohren 21,..,24 angeschlossen. Weitere Sammelrohre im Kollektor K für allfällige Enthitzer- oder Unterkühlerkreise sind hier der Einfachheit halber nicht gezeigt, werden aber in Fig. 6 dargestellt (Sammelrohre 41, 42). In den Regelkreisen RK sind Ventile angedeutet, die Absperr- und/oder Regelfunktionen übernehmen. Der tatsächliche innere Aufbau von solchen Regelkreisen RK ist in Fig. 5 in vier verschiedenen Varianten beispielhaft gezeigt.

Die elektrische Versorgung und Steuerung der einzelnen Module M1,..,Mn erfolgt über zugeordnete Schaltschränke SS1,..,SSn, die über separate Zuleitungen 25 an eine (nicht dargestellte) Hauptverteilung angeschlossen sind und über (vorzugsweise steckbare) Steuerkabel 26 und (vorzugsweise fest verdrahtete) Anschlusskabel 27 (für die Stromversorgung des Verdichters 12) mit dem jeweiligen Modul verbunden sind. Elektroanschlüsse 26a für allfällige Pumpen, Ventile etc. verbinden die jeweiligen Regelkreise RK mit dem jeweiligen Modul-Schaltschrank. Die einzelnen Module M1,..,Mn können mit ihren Schaltschränken SS1,..,SSn über einen gemeinsamen Datenbus 39 verbunden sein. Die Schaltbefehle EIN und AUS, der Sammelalarm etc. können so auf einen so genannten "Master" übertragen werden bzw. kommen von dort.

Der bevorzugte Aufbau des Kollektors K ist in den Fig. 4 bis 6 für die klimatechnische Anlage 30 dargestellt. Der Kollektor K mit seinem Rahmengestell 28 wird vom Boden her auf Konsolen abgestützt. Er weist (wie die Module M auch) Füsse 33 zum Nivellieren bei Bodenunebenheiten auf. Die Sammelrohre 21,..,24 (bzw. 41, 42 in Fig. 6), die am Rahmengestell (28) befestigt sind, sind über mehrere Aufnahmeräume AR durchgehend ausgebildet. Zum Anschluss der Module M, M1, M2 an die Sammelrohre 21,..,24; 41, 42 sind im Bereich eines Aufnahmeraumes AR jeweils entsprechende Abgänge 32 an den Sammelrohren 21,..,24; 41, 42 vorgesehen. Die Sammelrohre 21,..,24; 41, 42 sind im Rahmengestell 28 oberhalb der Aufnahmeräume AR zur Aufnahme der Module M, M1, M2 in mehreren übereinander liegenden Ebenen gelagert. Der Kollektor K weist pro Sekundärkreis jeweils zwei Sammelrohre 21, 22 bzw. 23, 24 bzw. 41 bzw. 42 für den Vorlauf bzw. Rücklauf des zugehörigen Sekundärmediums auf. Die Sammelrohre 21, 23, 42 für den Vorlauf und die Sammelrohre 22, 24, 41 für den Rücklauf sind dabei auf unterschiedlichen Ebenen mit entsprechenden 31 bzw. 29 gelagert. Die Sammelrohre 21,..,24 des Kollektors K sind so dimensioniert (DN 150mm), dass der Gesamtquerschnitt der abgehenden Rohre (Abgänge 32) auf die Module M, M1, M2 kleiner ist als der Gesamtquerschnitt des Kollektors K (gleichmässige Verteilung auf alle abgehenden Rohre).

Der Kollektor K kann mittels entsprechender Flansche, Straub-Kupplungen etc. an beiden Enden angeschlossen werden. Hierdurch ist auch eine Aneinanderreihung mehrere Kollektoren K möglich. Das Material des Kollektors K (der Sammelrohre) kann je nach Einsatzbedingungen unterschiedlich sein, wie z.B.:
- Edelstahl
- Kunststoff
- Kupfer
- Stahl schwarz
- Stahl verzinkt

Die Module M, M1, M2 weisen im Beispiel der Fig. 4 bis 6 jeweils vier Sekundärkreise auf, wobei die ersten beiden in jedem Fall, die letzten beiden aber je nach Systemanforderungen unter Umständen nicht angeschlossen werden müssen:
- Verdampferkreis (Kühlen) muss angeschlossen werden
- Kondensatorkreis (Wärme) muss angeschlossen werden
- Unterkühlerkreis (optional, freibleibend)
- Enthitzerkreis (optional, freibleibend)

Je nach Temperaturbereich und verwendeten Prozessen werden keine, einzelne oder alle Leitungen entsprechend den jeweiligen Anforderungen isoliert. Der Kollektor K kann auf "heutige Bedürfnisse" gebaut und später, wenn erweitert werden soll, entsprechend erweitert werden (Anfügen eines weiteren Kollektors am bestehenden Kollektorende).

Die Steuerung und Regelung der einzelnen Sekundärkreise ist modular mit einzelnen Regelkreisen RK1 (RK in Fig. 5) aufgebaut und kann schnittstellengerecht vorgefertigt werden. Es kann dabei unterschieden werden, ob pro Modul und Sekundärkreis je eine Pumpe 37, 38 oder jeweils eine zentrale Pumpe und/oder je nach Prozess zum Beispiel der Unterkühlerkreis mit einer Zentralpumpe für alle Module und die anderen Sekundärkreise mit jeweils einer eigenen Pumpe pro Modul ausgestattet werden sollen. Entsprechend (je nach Prozess) werden Zwei-, Drei-, Absperr- und/oder Strangregulierventile eingebaut (Fig. 5). Enthitzer- und Unterkühlerkreise, die in den Modulen M, M1, M2 vorbereitet sind, können auch zu einem späteren Zeitpunkt angeschlossen werden.

Der Kollektor K hat immer definierte Schnittstellen, und setzt sich je nach Anforderung aus unterschiedlichen Modulen zusammen:
- Er ist für zwei oder mehr (bis zur maximal möglichen Zahl) Module M ausgelegt. Die Schnittstelle ist definiert über ein Handventil (Kugelventil, etc.) und eine anschliessende lösbare Verbindung (Flansch, etc.).
- Das Minimum der kollektierten Sekundärkreise sind zwei Kreise (Verdampfer- und Kondensatorkreise), 4 Sammelrohre DN 150mm.
- Je nach Prozess werden unterschiedliche Regelkreise RK, passend auf die jeweiligen Schnittstellen, eingesetzt.
- Gemäss Fig. 6 sind Schlauchverbindungen 36 zu den Modulen M vorgesehen, welche Masstoleranzen zwischen Modul M und Kollektor K ausgleichen, unterschiedliche Metalle galvanisch voneinander Trennen (elektrische Trennung, Potentialausgleich) und Vibrations- und Pulsationsübertragung zwischen den Modulen M und dem Kollektor K verhindern.

Die Schaltschränke (SS in Fig. 6) sind ebenfalls modular aufgebaut. Die Steuerkabel (26 in Fig. 3) zwischen Modul M und Schaltschrank SS werden über Stecker geführt, das Verdichteranschlusskabel 27 ist fest verdrahtet. Die einzelnen Schaltschränke SS weisen identische Steuer- und Regelkomponenten auf (je nach Prozessanforderung). Ein Master gibt über den Datenbus 39 die jeweiligen (EIN/AUS)-Befehle im Automatikbetrieb. Ein, zwei oder alle Module M können mit einem Frequenzumformer ausgerüstet werden (auch nachträglich), wie er in Fig. 4 der WO-A1-2004/020918 gezeigt ist. Beim Wechseln eines Moduls M verbleibt der (zunächst am Modul befestigte) Schaltschrank SS vor Ort und nur die Module werden gewechselt (Steuerteil steckbar, Kraftteil auf Klemmen geführt). Die Absicherung der Module M ist "bauseits" vom Unterverteiler her realisiert.

Insgesamt sind die Hauptkomponenten der vorgeschlagenen Kollektierung:
- klimatechnisches Modul (Kältemodule, Wärmepumpenmodule etc.)
- Schaltschrank (pro Modul)
- Traggestell (Rahmengestell) Kollektor
- Sammelrohre mit definierten Schnittstellen
- Regel- und Steuerungskomponenten (Ventile, Pumpen, etc.)
- Schlauchverbindungen

Sollen die Module im Laufe ihrer Lebensdauer anders eingesetzt werden (Prozessänderungen, Standortwechsel, Erweiterungen, etc.) können die Module und die Kollektierung einfach angepasst und weiter verwendet werden, wobei ein Raum mit Standartmassen als Aufstellungsort für die Anlage 10 bzw. 30 genügt. Kleinere Module (leistungsmässig) können später problemlos gegen Module mit grösserer Leistung ausgetauscht werden.

### Bezugszeichenliste

- 10,30: klimatechnische Anlage (modular)
- 11: Kreislauf
- 12: Verdichter
- 13: Einspritzventil
- 14: interner Wärmetauscher (IWT)
- 15: Verdampfer
- 15': Stabilisator
- 16: Enthitzer
- 17: Kondensator
- 18: Unterkühler
- 19,20: Verbindungsleitung
- 21,22: Sammelrohr (Kondensatorkreis)
- 23,24: Sammelrohr (Verdampferkreis)
- 25: Zuleitung
- 26: Steuerkabel (steckbar)
- 26a: Elektroanschluss
- 27: Anschlusskabel (zum Verdichter, fest verdrahtet)
- 28: Rahmengestell (Kollektor)
- 29,31: Tragschiene
- 32: Abgang
- 33: Fuss (Rahmengestell)
- 34: Rahmengestell (Modul)
- 35: Fuss (Modul)
- 36: Schlauchverbindung
- 37,38: Pumpe (Modul)
- 39: Datenbus
- 40: Anschlussleitung (fest verdrahtet)
- 41: Sammelrohr (Rücklauf)
- 42: Sammelrohr (Vorlauf)
- AR: Aufnahmeraum
- K: Kollektor
- M,M',M1,M2,Mn: Modul
- RK,RK1,RK2: Regelkreis
- SS,SS1,SS2,SSn: Schaltschrank
- V1,..,V8: Ventil

## Patentansprüche

1. Modulare klimatechnische Anlage (10, 30), insbesondere zur Kälte- und/oder Wärmeerzeugung, umfassend ein oder mehrere Module (M, M', M1, M2,.., Mn), in welchen Modulen (M, M', M1, M2,.., Mn) jeweils ein Arbeitsmedium bzw. Kältemittel in einem Kreislauf (11) verdichtet, verflüssigt, entspannt und wieder verdampft wird, und die dabei erzeugte Wärme bzw. Kälte über Wärmetauscher (15,..,18) an entsprechende Sekundärkreise abgegeben wird, wobei für mehrere Module (M, M', M1, M2,.., Mn) ein aus Sammelrohren (21,..,24; 41, 42) aufgebauter, gemeinsamer Kollektor (K) vorgesehen ist, an welchen die Module (M, M', M1, M2,.., Mn) lösbar angeschlossen sind, und der die Module (M, M', M1, M2,.., Mn) mit dem jeweiligen gemeinsamen Sekundärkreis verbindet, und wobei sich der Kollektor (K) mit seinen Sammelrohren (21,..,24; 41, 42) horizontal in einer Längsrichtung erstreckt, **dadurch gekennzeichnet, dass** am Kollektor (K) in der Längsrichtung eine Reihe von Aufnahmeräumen (AR) zur Aufnahme von Modulen (M, M', M1, M2,.., Mn) vorgesehen sind, dass die Sammelrohre (21,..,24; 41, 42) oberhalb der Aufnahmeräume (AR) über mehrere Aufnahmeräume (AR) durchgehend ausgebildet sind, und dass zum Anschluss der Module (M, M', M1, M2,.., Mn) an die Sammelrohre (21,..,24; 41, 42) im Bereich eines Aufnahmeraumes (AR) jeweils entsprechende Abgänge (32) an den Sammelrohren (21,..,24; 41, 42) vorgesehen sind.

2. Modulare klimatechnische Anlage nach Anspruch 1, **dadurch gekennzeichnet, dass** der Kollektor (K) ein sich in der Längsrichtung erstreckendes, auf dem Boden stehendes Rahmengestell (28) umfasst, in welchem die Aufnahmeräume (AR) zur Aufnahme der Module (M, M', M1, M2,.., Mn) frei gelassen sind, und dass die Sammelrohre (21,..,24; 41, 42) am Rahmengestell (28) befestigt sind.

3. Modulare klimatechnische Anlage nach Anspruch 2, **dadurch gekennzeichnet, dass** die Sammelrohre (21,..,24; 41, 42) im Rahmengestell (28) oberhalb der Aufnahmeräume (AR) zur Aufnahme der Module (M, M', M1, M2,.., Mn) gelagert sind.

4. Modulare klimatechnische Anlage nach Anspruch 3, **dadurch gekennzeichnet, dass** die Sammelrohre (21,..,24; 41, 42) im Rahmengestell (28) in mehreren übereinander liegenden Ebenen (29, 31) gelagert sind.

5. Modulare klimatechnische Anlage nach Anspruch 4, **dadurch gekennzeichnet, dass** der Kollektor (K) pro Sekundärkreis jeweils zwei Sammelrohre (21, 22 bzw. 23, 24 bzw. 41 bzw. 42) für den Vorlauf bzw. Rücklauf des zugehörigen Sekundärmediums aufweist, und dass die Sammelrohre (21, 23, 42) für den Vorlauf und die Sammelrohre (22, 24, 41) für den Rücklauf auf unterschiedlichen Ebenen gelagert sind.

6. Modulare klimatechnische Anlage nach einem der Ansprüche 2 bis 5, **dadurch gekennzeichnet, dass** jedem der Module (M, M', M1, M2,.., Mn) wenigstens ein, Regelmittel, insbesondere Regelventile, enthaltender Regelkreis (RK, RK1, RK2) zugeordnet ist, dass der Regelkreis (RK, RK1, RK2) hydraulisch zwischen dem zugehörigen Modul und den Sammelrohren (21,..,24; 41, 42) angeordnet ist, und dass der Regelkreis (RK, RK1, RK2) am Rahmengestell (28) befestigt ist.

7. Modulare klimatechnische Anlage nach Anspruch 6, **dadurch gekennzeichnet, dass** jedes Modul (M, M', M1, M2,.., Mn) in seinem Aufnahmeraum (AR) eigenständig auf dem Boden steht, und dass die zugehörigen Regelkreise (RK, RK1, RK2) auf der einen Seite direkt an die Abgänge (32) der Sammelrohre (21,..,24; 41, 42) und auf der anderen Seite über Schlauchverbindungen (36) an das Modul angeschlossen sind.

8. Modulare klimatechnische Anlage nach Anspruch 6 oder 7, **dadurch gekennzeichnet, dass** wenigstens einer der Regelkreise (RK, RK1, RK2) eine Pumpe (37, 38) umfasst, die in einem der Sekundärkreise des zugehörigen Moduls angeordnet ist.

9. Modulare klimatechnische Anlage nach Anspruch 7, **dadurch gekennzeichnet, dass** jedes Modul (M, M', M1, M2,.., Mn) in einem eigenen Rahmengestell (34) untergebracht ist und mit am Rahmengestell (34) angeordneten, justierbaren Füssen (35) auf dem Boden steht.

10. Modulare klimatechnische Anlage nach Anspruch 1, **dadurch gekennzeichnet, dass** jedes der Sammelrohre (21,..,24; 41, 42) des Kollektors (K) so dimensioniert ist, dass der Gesamtquerschnitt der zu den Modulen (M, M', M1, M2,.., Mn) führenden Abgänge (32) des Sammelrohres kleiner ist als der Querschnitt des Sammelrohres selbst.

11. Modulare klimatechnische Anlage nach einem der Ansprüche 1 bis 10, **dadurch gekennzeichnet, dass** zur Versorgung der Module (M, M', M1, M2,.., Mn) bzw. der zugehörigen Regelkreise (RK, RK1, RK2) mit elektrischer Energie und Steuersignalen jeweils ein Schaltschrank (SS, SS1, SS2,.., SSn) vorgesehen ist.

12. Modulare klimatechnische Anlage nach Anspruch 11, **dadurch gekennzeichnet, dass** die Schaltschränke (SS, SS1, SS2,.., SSn) jeweils am zugehörigen Modul (M, M', M1, M2,.., Mn) befestigt sind.

13. Modulare klimatechnische Anlage nach Anspruch 11 oder 12, **dadurch gekennzeichnet, dass** zur elektrischen Verbindung zwischen den Modulen (M, M', M1, M2,.., Mn) und den zugehörigen Schaltschränken (SS, SS1, SS2,.., SSn) jeweils wenigstens ein Steuerkabel (26) und ein Anschlusskabel (27) vorgesehen ist, und dass zumindest die Verbindung mit dem Steuerkabel (26) steckbar ausgebildet ist.

14. Modulare klimatechnische Anlage nach einem der Ansprüche 1 bis 13, **dadurch gekennzeichnet, dass** jedes der Module (M, M', M1, M2,.., Mn) in seinem Kreislauf (11) wenigstens einen Verdichter (12), ein, insbesondere steuerbares, Einspritzventil (13), einen Verdampfer (15) und einen Kondensator (17) umfasst, und dass die Aussenabmessungen der Module (M, M', M1, M2,.., Mn) so gewählt sind, dass sie durch jede Tür mit einem freien Durchgang von 80 cm transportierbar sind.

15. Modulare klimatechnische Anlage nach Anspruch 14, **dadurch gekennzeichnet, dass** eines oder mehrere Module zusätzlich einen interne Wärmetauscher IWT (14) und einen Stabilisator (15') aufweisen.

16. Modulare klimatechnische Anlage nach Anspruch 14 oder 15, **dadurch gekennzeichnet, dass** eines oder mehrere Module zusätzlich einen Enthitzer (16) und/oder einen Unterkühler (18) aufweisen.

17. Modulare klimatechnische Anlage nach einem der Ansprüche 1 bis 16, **dadurch gekennzeichnet, dass** die Kollektoren (K) aneinanderreihbar ausgebildet sind.

18. Verfahren zum Betrieb einer modularen klimatechnischen Anlage nach einem der Ansprüche 1 bis 17, **dadurch gekennzeichnet, dass** nach dem Ausfall eines der Module (M, M', M1, M2,.., Mn) bei laufendem Betrieb die hydraulischen Verbindungen des ausgefallenen Moduls zum Kollektor (K) unterbrochen, das Modul vom Kollektor (K) abgehängt und durch ein neues Modul gleicher Art ersetzt, das neue Modul an den Kollektor (K) angeschlossen und die hydraulischen Verbindungen zum Kollektor (K) wiederhergestellt werden.

19. Verfahren zum Betrieb einer modularen klimatechnischen Anlage nach einem der Ansprüche 1 bis 17, **dadurch gekennzeichnet, dass** zur Veränderung der Charakteristik oder Leistung der Anlage bei laufendem Betrieb die hydraulischen Verbindungen eines ausgewählten Moduls zum Kollektor (K) unterbrochen, das Modul vom Kollektor (K) abgehängt und durch ein neues Modul anderer Art oder Leistung ersetzt, das neue Modul an den Kollektor (K) angeschlossen und die hydraulischen Verbindungen zum Kollektor (K) wiederhergestellt werden, oder ein zusätzliches Modul an den Kollektor (K) angeschlossen wird.

## Claims

1. Modular climate control system (10, 30), in particular for cold and/or heat generation, comprising one or more modules (M, M', M1, M2, .., Mn), in which modules (M, M', M1, M2, .., Mn) in each case a working medium or refrigerant is compressed, condensed, depressurized and evaporated again in a circuit (11), and the heat or cold thus generated is discharged to corresponding secondary circuits via heat exchangers (15, .., 18), wherein, for a plurality of modules (M, M', M1, M2, .., Mn), a common collector (K) is provided which is constructed from collecting tubes (21, .., 24; 41, 42) and to which the modules (M, M', M1, M2, .., Mn) are detachably connected, and which connects the modules (M, M', M1, M2, .., Mn) to the respective common secondary circuit, and wherein the collector (K) with its collecting tubes (21, .., 24; 41, 42) extends horizontally in a longitudinal direction, **characterized in that** a series of reception spaces (AR) for the reception of modules (M, M', M1, M2, .., Mn) are provided on the collector (K) in the longitudinal direction, **in that** the collecting tubes (21, .., 24; 41, 42) are formed above the reception spaces (AR) continuously over a plurality of reception spaces (AR), and **in that**, to connect the modules (M, M', M1, M2, .., Mn) to the collecting tubes (21, .., 24; 41, 42), in each case corresponding outlets (32) are provided on the collecting tubes (21, .., 24; 41, 42) in the region of a reception space (AR).

2. Modular climate control system according to Claim 1, **characterized in that** the collector (K) comprises a rack (28) which extends in the longitudinal direction and stands on the floor and in which the reception spaces (AR) for receiving the modules (M, M', M1, M2, .., Mn) are left free, and **in that** the collecting tubes (21, .., 24; 41, 42) are fastened to the rack (28).

3. Modular climate control system according to Claim 2, **characterized in that** the collecting tubes (21, .., 24; 41, 42) are mounted in the rack (28) above the reception spaces (AR) for receiving the modules (M, M', M1, M2, .., Mn).

4. Modular climate control system according to Claim 3, **characterized in that** the collecting tubes (21, .., 24; 41, 42) are mounted in the rack (28) in a plurality of planes (29, 31) lying one above the other.

5. Modular climate control system according to Claim 4, **characterized in that** the collector (K) has per secondary circuit in each case two collecting tubes (21, 22 or 23, 24 or 41 or 42) for the flow and return of the associated secondary medium, and **in that** the collecting tubes (21, 23, 42) for the flow and the collecting tubes (22, 24, 41) for the return are mounted on different planes.

6. Modular climate control system according to one of Claims 2 to 5, **characterized in that** each of the modules (M, M', M1, M2, .., Mn) is assigned at least one control loop (RK, RK1, RK2) containing regulating means, in particular regulating valves, **in that** the control loop (RK, RK1, RK2) is arranged hydraulically between the associated module and the collecting tubes (21, .., 24; 41, 42), and **in that** the control loop (RK, RK1, RK2) is fastened to the rack (28).

7. Modular climate control system according to Claim 6, **characterized in that** each module (M, M', M1, M2, .., Mn) stands independently in its reception space (AR) on the floor, and **in that** the associated control loops (RK, RK1, RK2) are connected, on one side, directly to the outlets (32) of the collecting tubes (21, .., 24; 41, 42) and, on the other side, via hose connections (36) to the module.

8. Modular climate control system according to Claim 6 or 7, **characterized in that** at least one of the control loops (RK, RK1, RK2) comprises a pump (37, 38) which is arranged in one of the secondary circuits of the associated module.

9. Modular climate control system according to Claim 7, **characterized in that** each module (M, M', M1, M2, .., Mn) is accommodated in a specific rack (34) and stands with adjustable feet (35), arranged on the rack (34), on the floor.

10. Modular climate control system according to Claim 1, **characterized in that** each of the collecting tubes (21, .., 24; 41, 42) of the collector (K) is dimensioned such that the overall cross section of the outlets (32) of the collecting tube which lead to the modules (M, M', M1, M2, .., Mn) is smaller than the cross section of the collecting tube itself.

11. Modular climate control system according to one of Claims 1 to 10, **characterized in that** in each case a switch cabinet (SS, SS1, SS2, .., SSn) is provided for supplying the modules (M, M', M1, M2, .., Mn) or the associated control loops (RK, RK1, RK2) with electrical energy and control signals.

12. Modular climate control system according to Claim 11, **characterized in that** the switch cabinets (SS, SS1, SS2, .., SSn) are fastened in each case to the associated module (M, M', M1, M2, .., Mn) .

13. Modular climate control system according to Claim 11 or 12, **characterized in that** in each case at least one control cable (26) and one junction cable (27) are provided for electrical connection between the modules (M, M', M1, M2, .., Mn) and the associated switch cabinets (SS, SS1, SS2, .., SSn), and **in that** at least the connection by means of the control cable (26) is designed to be pluggable.

14. Modular climate control system according to one of Claims 1 to 13, **characterized in that** each of the modules (M, M', M1, M2, .., Mn) comprises, in its circuit (11), at least one compressor (12), an, in particular controllable, injection valve (13), an evaporator (15) and a condenser (17), and **in that** the external dimensions of the modules (M, M', M1, M2, .., Mn) are selected such that they can be transported through any door having a free passage of 80 cm.

15. Modular climate control system according to Claim 14, **characterized in that** one or more modules additionally have an internal heat exchanger IWT (14) and a stabilizer (15').

16. Modular climate control system according to Claim 14 or 15, **characterized in that** one or more modules additionally have a deheater (16) and/or a supercooler (18) .

17. Modular climate control system according to one of Claims 1 to 16, **characterized in that** the collectors (K) are designed to be capable of being lined up with one another.

18. Method for operating a modular climate control system according to one of Claims 1 to 17, **characterized in that**, after the failure of one of the modules (M, M', M1, M2, .., Mn) during operation, the hydraulic connections of the failed module to the collector (K) are interrupted, the module is detached from the collector (K) and replaced by a new module of same type, the new module is connected to the collector (K), and the hydraulic connections to the collector (K) are restored.

19. Method for operating a modular climate control system according to one of Claims 1 to 17, **characterized in that**, to vary the characteristic or capacity of the system during operation, the hydraulic connections of a selected module to the collector (K) are interrupted, the module is detached from the collector (K) and replaced by a new module of another type or capacity, the new module is connected to the collector (K), and the hydraulic connections to the collector (K) are restored, or an additional module is connected to the collector (K) .

## Revendications

1. Installation de climatisation modulaire (10, 30), en particulier pour produire du froid et/ou de la chaleur, comprenant un ou plusieurs modules (M, M', M1, M2,..., Mn), dans lesquels modules (M, M', M1, M2,..., Mn) à chaque fois un fluide de travail ou un fluide caloporteur est comprimé, liquéfié, détendu et à nouveau évaporé dans un circuit (11), et la chaleur ou le froid ainsi générés étant délivrés par le biais d'échangeurs de chaleur (15,..., 18) aux circuits secondaires correspondants, un collecteur commun (K), constitué de tubes collecteurs (21,..., 24 ; 41, 42), étant prévu pour plusieurs modules (M, M', M1, M2,..., Mn), auquel les modules (M, M', M1, M2,..., Mn) sont raccordés de manière détachable, et lequel relie les modules (M, M', M1, M2,..., Mn) au circuit secondaire commun respectif, et le collecteur (K), avec ses tubes collecteurs (21,..., 24 ; 41, 42) s'étendant horizontalement dans une direction longitudinale, **caractérisée en ce qu'**une rangée d'espaces de réception (AR) pour recevoir des modules (M, M', M1, M2,..., Mn) est prévue au niveau du collecteur (K) dans la direction longitudinale, **en ce que** les tubes collecteurs (21,..., 24 ; 41, 42) sont réalisés sous forme continue au-dessus des espaces de réception (AR) sur plusieurs espaces de réception (AR), et **en ce que** pour le raccordement des modules (M, M', M1, M2,..., Mn) aux tubes collecteurs (21,..., 24 ; 41, 42), des sorties correspondantes (32) sont à chaque fois prévues dans la région d'un espace de réception (AR) au niveau des tubes collecteurs (21,..., 24 ; 41, 42).

2. Installation de climatisation modulaire selon la revendication 1, **caractérisée en ce que** le collecteur (K) comprend une structure de cadre (28) reposant sur le sol, s'étendant dans la direction longitudinale, dans laquelle les espaces de réception (AR) sont laissés libres pour recevoir les modules (M, M', M1, M2,..., Mn) et **en ce que** les tubes collecteurs (21,..., 24 ; 41, 42) sont fixés à la structure de cadre (28).

3. Installation de climatisation modulaire selon la revendication 2, **caractérisée en ce que** les tubes collecteurs (21,..., 24 ; 41, 42) dans la structure de cadre (28) sont supportés au-dessus des espaces de réception (AR) pour recevoir les modules (M, M', M1, M2,..., Mn).

4. Installation de climatisation modulaire selon la revendication 3, **caractérisée en ce que** les tubes collecteurs (21,..., 24 ; 41, 42) dans la structure de cadre (28) sont supportés dans plusieurs plans superposés (29, 31).

5. Installation de climatisation modulaire selon la revendication 4, **caractérisée en ce que** le collecteur (K) comporte, pour chaque circuit secondaire, à chaque fois deux tubes collecteurs (21, 22, ou 23, 24, ou 41 ou 42) pour l'alimentation et le retour du fluide secondaire associé, et **en ce que** les tubes collecteurs (21, 23, 42) pour l'alimentation et les tubes collecteurs (22, 24, 41) pour le retour sont montés sur des plans différents.

6. Installation de climatisation modulaire selon l'une quelconque des revendications 2 à 5, **caractérisée en ce qu'**au moins un circuit de réglage (RK, RK1, RK2) contenant des moyens de réglage, en particulier des soupapes de réglage, est associé à chacun des modules (M, M', M1, M2,..., Mn), **en ce que** le circuit de réglage (RK, RK1, RK2) est disposé hydrauliquement entre le module associé et les tubes collecteurs (21,..., 24 ; 41, 42) et **en ce que** le circuit de réglage (RK, RK1, RK2) est fixé à la structure de cadre (28).

7. Installation de climatisation modulaire selon la revendication 6, **caractérisée en ce que** chaque module (M, M', M1, M2,..., Mn) est posé de manière autonome sur le sol dans son espace de réception (AR) et **en ce que** les circuits de réglage associés (RK, RK1, RK2) sont raccordés d'un côté directement aux sorties (32) des tubes collecteurs (21,..., 24 ; 41, 42) et de l'autre côté par le biais de raccords de tuyaux (36) au module.

8. Installation de climatisation modulaire selon la revendication 6 ou 7, **caractérisée en ce qu'**au moins l'un des circuits de réglage (RK, RK1, RK2) comprend une pompe (37, 38) qui est disposée dans un des circuits secondaires du module associé.

9. Installation de climatisation modulaire selon la revendication 7, **caractérisée en ce que** chaque module (M, M', M1, M2,..., Mn) est monté dans une structure de cadre propre (34) et repose sur le sol avec des pieds ajustables (35) disposés au niveau de la structure de cadre (34).

10. Installation de climatisation modulaire selon la revendication 1, **caractérisée en ce que** chacun des tubes collecteurs (21,..., 24 ; 41, 42) du collecteur (K) est dimensionné de telle sorte que la section transversale totale des sorties (32) du tube collecteur conduisant aux modules (M, M', M1, M2,..., Mn) soit inférieure à la section transversale du tube collecteur lui-même.

11. Installation de climatisation modulaire selon l'une quelconque des revendications 1 à 10, **caractérisée en ce que** pour l'alimentation en énergie électrique et en signaux de commande des modules (M, M', M1, M2,..., Mn), respectivement des circuits de réglage (RK, RK1, RK2) associés, il est prévu à chaque fois une armoire électrique (SS, SS1, SS2, ..., SSn) .

12. Installation de climatisation modulaire selon la revendication 11, **caractérisée en ce que** les armoires électriques (SS, SS1, SS2, ..., SSn) sont fixées à chaque fois au module associé (M, M', M1, M2 , ..., Mn) .

13. Installation de climatisation modulaire selon la revendication 11 ou 12, **caractérisée en ce que** pour la connexion électrique entre les modules (M, M', M1, M2,..., Mn) et les armoires électriques associées (SS, SS1, SS2, ..., SSn), il est prévu à chaque fois au moins un câble de commande (26) et un câble de raccordement (27) et **en ce qu'**au moins la connexion au câble de commande (26) est réalisée de manière enfichable.

14. Installation de climatisation modulaire selon l'une quelconque des revendications 1 à 13, **caractérisée en ce que** chacun des modules (M, M', M1, M2,..., Mn) comprend dans son circuit (11) au moins un compresseur (12), une soupape d'injection notamment commandable (13), un évaporateur (15) et un condenseur (17) et **en ce que** les dimensions extérieures des modules (M, M', M1, M2,..., Mn) sont choisies de telle sorte qu'ils puissent être transportés à travers n'importe quelle porte avec un passage libre de 80 cm.

15. Installation de climatisation modulaire selon la revendication 14, **caractérisée en ce qu'**un ou plusieurs modules comportent en outre un échangeur de chaleur interne IWT (14) et un stabilisateur (15').

16. Installation de climatisation modulaire selon la revendication 14 ou 15, **caractérisée en ce qu'**un ou plusieurs modules comportent en outre un désurchauffeur (16) et/ou un sous-refroidisseur (18) .

17. Installation de climatisation modulaire selon l'une quelconque des revendications 1 à 16, **caractérisée en ce que** les collecteurs (K) sont réalisés de manière à pouvoir être alignés en rangées les uns à côté des autres.

18. Procédé pour faire fonctionner une installation de climatisation modulaire selon l'une quelconque des revendications 1 à 17, **caractérisé en ce qu'**après une panne de l'un des modules (M, M', M1, M2,..., Mn), pendant le fonctionnement, les connexions hydrauliques du module en panne au collecteur (K) sont coupées, le module est décroché du collecteur (K) et est remplacé par un nouveau module de même type, le nouveau module est raccordé au collecteur (K) et les connexions hydrauliques au collecteur (K) sont rétablies.

19. Procédé pour faire fonctionner une installation de climatisation modulaire selon l'une quelconque des revendications 1 à 17, **caractérisé en ce que** pour faire varier la caractéristique ou la puissance de l'installation pendant le fonctionnement, les connexions hydrauliques d'un module sélectionné au collecteur (K) sont coupées, le module est décroché du collecteur (K) et est remplacé par un nouveau module d'un autre type ou d'une autre puissance, le nouveau module est raccordé au collecteur (K) et les connexions hydrauliques au collecteur (K) sont rétablies, ou un module supplémentaire est raccordé au collecteur (K).
